# EUROPÄISCHE PATENTSCHRIFT

(11) **EP 3 812 062 B1**
(45) Veröffentlichungstag und Bekanntmachung des Hinweises auf die Patenterteilung: **06.12.2023**
(21) Anmeldenummer: 20201573.1
(22) Anmeldetag: 13.10.2020
(51) Int. Cl.: B21J 15/32

(54) **WERKZEUG ZUM FÜGEN VON BAUTEILEN**
TOOL FOR JOINING COMPONENTS
OUTIL D'ASSEMBLAGE DE COMPOSANTS

(30) Priorität: 18.10.2019 DE 102019128229
(43) Veröffentlichungstag der Anmeldung: 28.04.2021
(73) Patentinhaber: Eckold GmbH & Co. KG, 37444 St. Andreasberg (DE)
(72) Erfinder: Polossek, Bernd, 37520 Osterode am Harz (DE)
(74) Vertreter: Gramm, Lins & Partner Patent- und Rechtsanwälte PartGmbB

(56) Entgegenhaltungen:
- EP-A1- 1 379 343
- EP-A2- 3 199 288
- EP-B1- 3 242 760
- WO-A1-2019/053177

## Beschreibung

Die Erfindung betrifft ein Werkzeug zum Fügen von Bauteilen, insbesondere von mindestens zwei flächig aufeinanderliegenden Blechen, mit einem Gehäuse, in dem ein aus einem Stempel und einem Niederhalter bestehender Primärstößel in axialer Richtung antreibbar gelagert ist, einer dem Stempel zugeordneten Matrize und einer relativ zum Gehäuse in axialer Richtung bewegbaren Elementzuführung, über die dem Primärstößel Hilfsfügeteile, insbesondere Niete zuführbar sind.

Ein solches Werkzeug ist beispielsweise aus der EP 2 644 298 B1 bekannt. Dabei handelt es sich um ein Setzwerkzeug zum Stanznieten. Über den Primärstößel wird ein Niet zum Verbinden in die beiden übereinander angeordneten Bauteile eingetrieben. Die Elementzuführung, über die der Niet mit dem Primärstößel in Verbindung gebracht wird, bewegt sich zusammen mit dem Stößel in Richtung der dieser zugeordneten Matrize. Der Antrieb des Werkzeugs kann hydraulisch oder elektrisch erfolgen. Mit diesem Werkzeug können kurze Taktzeiten ausgeführt werden, weil der Primärstößel und der Niederhalter zusammen mit dem Elementzuführer zur Aufnahme des Niets nur einen geringen Weg von der Nietposition zur Nietaufnahmeposition und umgekehrt zurücklegen müssen. Nachteilig daran ist allerdings die schlechte Bauteilzugänglichkeit aufgrund der räumlichen Größe der Elementzuführung.

Um eine sehr gute Bauteilzugänglichkeit zu gewährleisten, ist bei der aus der EP 1 099 495 B1 bekannten Fügevorrichtung vorgesehen, dass die Elementzuführung (Nietzuführung) gehäusefest angeordnet ist und der Stempel nach dem Eintreiben des Niets komplett zurückfahren muss, um dem Stempel einen neuen Niet zuführen zu können. Dadurch verlangsamt sich die Taktzeit der Fügevorrichtung.

Die beiden bekannten Fügevorrichtungen haben also entweder den Nachteil der schlechten Bauzugänglichkeit mit dem Vorteil der kurzen Taktzeit oder den Vorteil der guten Bauteilzugänglichkeit mit dem Nachteil der langen Taktzeit kombiniert.

Die EP 3 242 760 B1 offenbart ein Werkzeug zum Fügen von Bauteilen mit einer Zuführeinheit zur Übergabe eines Verbindungselementes an den Setzkopf, die von einer Ausgangsposition in eine frei einstellbare Zwischenposition verfahrbar ist. Dadurch kann die Übergabe des Verbindungselementes an den Setzkopf an unterschiedlichen Positionen zwischen der Ausgangsposition und der Arbeitsposition erfolgen. Der Setzkopf und die Zuführeinheit sind unabhängig voneinander in einer Richtung zur Arbeitsposition verfahrbar.

Aus der EP 1 379 343 A1 ist eine Nietvorrichtung bekannt, bei der die Elementzuführung zusammen mit der Antriebsspindel in axialer Richtung verfahrbar ist. Die Elementzuführung kann von der Spindel getrennt und dann seitlich verschwenkt werden, um den Zugriffsraum zu vergrößern.

Die EP 3 199 288 A2 offenbart ein Setz-Schweiß-Gerät mit einer fest an ihm befestigten Elementzuführeinrichtung, die gemeinsam mit dem Stempel in Fügerichtung verschoben werden kann.

Die WO 2019/053177 A1 offenbart ein Werkzeug zum Fügen von Bauteilen, und bildet die Basis für den Oberbegriff des Anspruchs 1.

Hiervon ausgehend liegt der Erfindung die Aufgabe zugrunde, die eingangs beschriebene Fügevorrichtung so zu verbessern, dass die beiden Vorteile der unterschiedlichen Fügevorrichtungen miteinander kombiniert und die beiden Nachteile kompensiert werden können.

Zur Problemlösung zeichnet sich ein gattungsgemäßes Werkzeug zum Fügen von Bauteilen dadurch aus, dass mit Hilfe eines ersten Koppelelements von der Elementzuführung mindestens eine zumindest mittelbar mit dem Primärstößel gekoppelte Position I und mindestens eine vom Primärstößel entkoppelte Position II einnehmbar ist, und die Elementzuführung in der gekoppelten Position I zusammen mit dem Primärstößel in axialer Richtung bewegbar ist, und in der entkoppelten Position II bei einer Bewegung des Primärstößels gegenüber dem Gehäuse ortsfest verharrt.

Durch diese Ausgestaltung kann in einem Fall die kurze Taktzeit realisiert werden, wenn die Bauteilzugänglichkeit eine untergeordnete oder gar nebensächliche Rolle spielt und die Elementzuführung jederzeit bereit ist, das Hilfsfügeteil dem Primärstößel zuzuführen und in einem anderen Fall kann die Elementzuführung dann ortsfest mit dem Gehäuse betrieben werden, wenn die Länge der Taktzeit eine untergeordnete Bedeutung hat, weil im Fügebetrieb eine gute Bauteilzugänglichkeit geschaffen werden muss.

Das erste Koppelelement ist bevorzugt ein Fluidzylinder und insbesondere ein Pneumatikzylinder. Auch kann das Koppelelement einen Elektroantrieb umfassen.

Der Primärstößel ist vorzugsweise von dem Sekundärstößel umgeben, an dem die Elementzuführung befestigt ist.

Der Sekundarstößel ist vorzugsweise zusammen mit dem Primärstößel in axialer Richtung bewegbar oder der Sekundarstößel ist im Gehäuse fixierbar, während der Primärstößel sich in axialer Richtung bewegen kann.

Vorteilhaft ist es insbesondere, wenn der Sekundärstößel im Gehäuse in mindestens zwei unterschiedlichen Lagen fixierbar ist.

Zur Fixierung kann in dem rohrförmigen Sekundärstößel mindestens eine radial Vertiefung oder Bohrung vorgesehen sein, mit der insbesondere vorzugsweise eine Kolbenstange des Fluidzylinders in Eingriff bringbar ist.

Zwischen dem Stempel und dem Sekundärstößel ist vorzugsweise ein Niederhalter angeordnet, der mit dem Sekundärstößel koppelbar und entkoppelbar ist.

Die Kopplung des Niederhalters mit dem Sekundärstößel erfolgt vorzugsweise über ein zweites Koppelelement, das insbesondere vorzugsweise ein Fluidzylinder und ganz besonders vorzugsweise ein Pneumatikzylinder ist. Auch hier kann ein Elektroantrieb vorgesehen sein.

Mit Hilfe einer Zeichnung soll ein Ausführungsbeispiel der Erfindung nachfolgend näher beschrieben werden. Es zeigen:
- Figur 1 -: die perspektivische Darstellung eines Fügewerkzeugs;
- Figur 2 -: die Seitenansicht des Fügewerkzeugs nach Figur 1 ;
- Figur 3a -: die Seitenansicht des Fügewerkzeugs mit eingefahrenem Primärstößel;
- Figur 3b -: das Fügewerkzeug nach Figur 3a mit der zusammen mit dem Primärstößel verschobenen Elementzuführung;
- Figur 4a -: das Fügewerkzeug nach Figur 3a;
- Figur 4b -: das Fügewerkzeug nach Figur 4a mit der ortsfest am Gehäuse angeordneten Elementzuführung;
- Figur 5a -: eine perspektivische Darstellung des Fügewerkzeugs mit am Sekundärstößel gekoppelten Elementzuführung;
- Figur 5b -: einen Teillängsschnitt durch das Fügewerkzeug nach Figur 5a;
- Figur 6a -: eine perspektivische Darstellung des Fügewerkzeugs mit ortsfest angeordneter Elementzuführung;
- Figur 6b -: einen Teilschnitt durch das Fügewerkzeug nach Figur 5a;
- Figur 7 -: den Schnitt nach Figur 6b in vergrößerter Darstellung;
- Figur 8a -: einen Längsschnitt durch das Fügewerkzeug mit dem Primärstempel in seiner oberen Position;
- Figur 8b -: den Schnitt nach Figur 8a mit dem Primärstößel in einer unteren Position;
- Figur 9 -: eine perspektivische Darstellung des Fügewerkzeugs;
- Figur 9a -: einen Schnitt entlang der Linie IXa-IXa in Teildarstellung;
- Figur 10a -: eine zu Figur 8a korrespondierende Darstellung;
- Figur 10b -: eine zu Figur 8b korrespondierende Darstellung mit noch weiter ausgefahrenem Stempel;
- Figur 11 -: eine vergrößerte Darstellung der Figur 9a;
- Figur 12a -: einen weiteren Teilschnitt;
- Figur 12b -: eine Ausschnittsvergrößerung aus Figur 12a;
- Figur 13a -: einen weiteren Teilschnitt;
- Figur 13b -: die Vergrößerung einer Einzelheit nach Figur 13a;
- Figur 14a -: einen weiteren Teilschnitt;
- Figur 14b -: die Vergrößerung einer Einzelheit nach Figur 14a;
- Figur 15a -: einen weiteren Teilschnitt;
- Figur 15b -: die Vergrößerung einer Einzelheit nach Figur 15a.

Das Fügewerkzeug besteht aus dem C-förmig gebogenen Bügel 10 an dessen oberem Schenkel das Gehäuse 1 angeordnet ist, das den aus einem Stempel 9 und einem Niederhalter 7 bestehenden Primärstößel 2 aufnimmt. An dem unteren Schenkel des Bügels 10 ist die Matrize 3 angeordnet, die koaxial zu dem Primärstößel 2 verläuft. Zwischen dem Primärstößel 2 und der Matrize 3 werden die miteinander zu verbindenden Bleche B₁, B₂ angeordnet.

Zum Beispiel Figur 4 zeigt den Aufbau des oberen Werkzeugteils. Der Elektromotor 11 dient zum Antrieb des Werkzeugs. Über einen Zahnriemenantrieb 12 und einen nicht detailliert dargestellten Rollengewindetrieb 13 mit einer Verdrehsicherung im Gehäuse 1 wird die vom Elektromotor 11 eingeleitete Drehbewegung in eine Axialbewegung des Stempels 9 überführt. Der Stempel 9 wird koaxial umgeben von dem Niederhalter 7, der wiederum koaxial innerhalb eines Sekundärstößels 6 angeordnet ist. Der Sekundärstößel 6 ist entweder in seiner Lage ortsfest im Gehäuse 1 fixierbar oder kann die Antriebsbewegung in axialer Richtung A des Stempels 9 bzw. Niederhalters 7 und Primärstößels 2 mit ausführen.

An seinem freien, der Matrize 3 zugeordneten Ende des Sekundärstößels 6 ist der Elementzuführer 4.1 der Elementzuführung 4 angeordnet und kann über das Koppelelement 8 am Niederhalter 7 befestigt oder von diesem gelöst werden. Das Koppelelement 8 ist vorzugsweise ein Pneumatikzylinder, der mit seiner Kolbenstange in eine im Niederhalter 7 vorgesehene Bohrung oder Vertiefung eingreifen kann. Ist die Kolbenstange in die Vertiefung eingeführt, ist die Elementzuführung 4 mit dem Niederhalter 7 gekoppelt. Ist die Kolbenstange in dem Pneumatikzylinder eingefahren, ist die Elementzuführung 4 vom Niederhalter 7 entkoppelt. In einer im Gehäuse 1 vorgesehenen Ausnehmung 1.1 ist ein weiteres Koppelelement 5 angeordnet, das ebenfalls vorzugsweise als Pneumatikzylinder ausgebildet ist. Dieser Pneumatikzylinder 5 wirkt mit seiner Kolbenstange 5.1 mit mehreren in dem oberen, im Gehäuse 1 geführten Teil des Sekundärstößels 6 vorgesehenen Ausnehmungen oder Bohrungen 6.1, 6.2 zusammen. Ist die Kolbenstange 5.1 in eine der Bohrungen 6.1, 6.2 eingetaucht, ist der Sekundärstößel 6 innerhalb des Gehäuses 1 fixiert, sodass die obere Position des Sekundärstößels 6 und damit sein Abstand zur Matrize 3 festgelegt ist. Wird das Koppelelement 5 deaktiviert, also die Kolbenstange 5.1 des Pneumatikzylinders 5 außer Eingriff mit dem Sekundärstößel 6 gebracht, kann die Elementzuführung 4 zusammen mit dem Primärstößel 2 in Richtung der Matrize 3 verfahren werden. Wird das Koppelelement 8 aktiviert, wird die Elementzuführung 4 mit dem Niederhalter 7 gekoppelt, sodass beide nicht ortsfest gegenüber dem Gehäuse 1 verharren, sondern mit dem Primärstößel 2 und mit dem zuvor aufgenommenen Niet in Richtung der Matrize 3 axial verschoben werden, um in die Bleche B₁, B₂ einzudringen und diese miteinander mittels des Hilfsfügeteils zu verbinden. Anstelle einen Pneumatikzylinder für die Koppelelemente 5 und 8 zu verwenden, kann der Antrieb eines in die Ausnehmungen bzw. Bohrungen eintauchenden Stiftes (Kolbenstange) auch von einem Elektroantrieb vorgenommen werden.

Die in axialer Richtung A ausführbaren Bewegungen von Sekundärstößel 6 und Primärstößel 1 können wie nachfolgend beschrieben gemeinsam oder nur vom Primärstößel 2 ausgeführt werden:

Wie zum Beispiel Figur 13b gut erkennen lässt, ist der Elementzuführer 4.1 der Elementzuführung 4 am unteren Ende des Sekundärstößels 6 fest angebunden. Seitlich am Elementzuführer 4.1 ist ein Pneumatikzylinder 8 vorgesehen, dessen Kolbenstange 8.1 in einer radial im Elementzuführer 4.1 vorgesehenen Bohrung geführt ist. Die Kolbenstange 8.1 kann mit einer im Niederhalter 7 vorgesehenen radialen Ausnehmung 7.1 zusammenwirken. Wenn die Kolbenstange 8.1 in die Ausnehmung 7.1 eingreift (vgl. Figur 12a) ist die Elementzuführung 4 mit dem Niederhalter 7 verbunden. Gleichzeitig muss die Kolbenstange 5.1 des Pneumatikzylinders 5 aus der Bohrung 6.1 bzw. 6.2 des Sekundärstößels 6 entfernt sein, der Pneumatikzylinder 5 muss also deaktiviert sein. Wird nun der Stößel 2 angetrieben, fährt der Elementzuführung 4 zusammen mit dem Niederhalter 7 in Richtung Matrize 3, wie Figuren 14a, 14b zeigen. Wird der Pneumatikzylinder 8 deaktiviert und die Kolbenstange 8.1 aus der Ausnehmung 7.1 herausgefahren, ist die Elementzuführung 4 über seinen Elementzuführer 4.1 nicht mehr mit dem Niederhalter 7 gekoppelt. Wird dann der Pneumatikzylinder 5 aktiviert und seine Kolbenstange 5.1 in eine der Bohrungen 6.1, 6.2 eingefahren, wird dadurch der Sekundärstößel 6 im Gehäuse 1 fixiert und kann dem Niederhalter 7 und somit dem Stempel 9 nicht folgen. Die Elementzuführung 4 wird damit nicht in Richtung der Matrize 3 bewegt und es wird ein ausreichender Zugangsraum zu den Bauteilen (Bleche B1, B2) gewährleistet. Die Lage der Bohrungen 6.1, 6.2 bestimmt die ortsfeste Lage der Elementzuführung 4 in Bezug auf die Matrize 3 und damit die Größe des Zugriffsraums zu den miteinander zu verbindenden Werkstücken B1, B2.

### Bezugszeichenliste

- 1: Gehäuse
- 1.1: Ausnehmung
- 2: Primärstößel
- 3: Matrize
- 4: Elementzuführung
- 4.1: Elementzuführer
- 5: Koppelelement / Fluidzylinder / Pneumatikzylinder
- 5.1: Kolbenstange
- 6: Sekundärstößel
- 6.1: Bohrung
- 6.2: Bohrung
- 7: Niederhalter
- 7.1: Bohrung / Ausnehmung
- 8: Koppelelement / Fluidzylinder / Pneumatikzylinder
- 8.1: Kolbenstange
- 9: Stempel
- 10: Bügel
- 11: Elektromotor
- 12: Zahnriemenantrieb
- 13: Rollengewindetrieb
- I: Position
- II: Position
- A: Axialrichtung
- B₁: Blech
- B₂: Blech

## Patentansprüche

1. Werkzeug zum Fügen von Bauteilen, insbesondere von mindestens zwei flächig aufeinanderliegenden Blechen (B₁, B₂), mit einem Gehäuse (1), in dem ein aus einem Stempel (9) und einem Niederhalter (7) bestehender Primärstößel (2) in axialer Richtung (A) antreibbar gelagert ist, einer dem Stempel (9) zugeordneten Matrize (3) und einer relativ zum Gehäuse (1) in axialer Richtung (A) bewegbaren Elementzuführung (4), über die dem Primärstößel (2) Hilfsfügeteile, insbesondere Niete zuführbar sind, **dadurch gekennzeichnet, dass** mit Hilfe eines ersten Koppelelements (8) von der Elementzuführung (4) mindestens eine zumindest mittelbar mit dem Primärstößel (2) gekoppelte Position (I) und mindestens eine vom Primärstößel (2) entkoppelte Position (II) einnehmbar ist, und die Elementzuführung (4) in der gekoppelten Position (I) zusammen mit dem Primärstößel (2) in axialer Richtung (A) bewegbar ist, und in der entkoppelten Position (II) bei einer Bewegung des Primärstößels (2) gegenüber dem Gehäuse (I) ortsfest verharrt.

2. Werkzeug nach Anspruch 1, **dadurch gekennzeichnet, dass** das erste Koppelelement (8) ein Fluidzylinder, insbesondere ein Pneumatikzylinder ist.

3. Werkzeug nach einem der vorstehenden Ansprüche, **dadurch gekennzeichnet, dass** der Primärstößel (2) von einem Sekundärstößel (6) umgeben ist, an dem die Elementzuführung (4) befestigt ist.

4. Werkzeug nach Anspruch 3, **dadurch gekennzeichnet, dass** der Sekundärstößel (6) zusammen mit dem Primärstößel (2) in axialer Richtung (A) bewegbar ist.

5. Werkzeug nach Anspruch 3 oder 4, **dadurch gekennzeichnet, dass** der Sekundärstößel (6) im Gehäuse (1) fixierbar ist, während sich der Primärstößel (2) in axialer Richtung bewegt.

6. Werkzeug nach Anspruch 5, **dadurch gekennzeichnet, dass** der Sekundärstößel (6) im Gehäuse (1) in mindestens zwei unterschiedlichen axialen Lagen fixierbar ist.

7. Werkzeug nach Anspruch 6 oder 7, **dadurch gekennzeichnet, dass** zur Fixierung im Sekundärstößel (6) mindestens eine radiale Vertiefung oder Bohrung (6.1, 6.2) vorgesehen ist.

8. Werkzeug nach Ansprüchen 2 und 7, **dadurch gekennzeichnet, dass** eine Kolbenstange (8.1) des Fluidzylinders (8) mit der Vertiefung oder Bohrung (6.1, 6.2) in Eingriff bringbar ist.

9. Werkzeug nach einem der vorstehenden Ansprüche, **dadurch gekennzeichnet, dass** koaxial zwischen dem Stempel (9) und dem Sekundärstößel (6) der Niederhalter (7) angeordnet ist, der mit dem Sekundärstößel (6) koppelbar und entkoppelbar ist.

10. Werkzeug nach Anspruch 9, **dadurch gekennzeichnet, dass** die Kopplung des Niederhalters (7) mit dem Sekundärstößel (6) durch das zweite Koppelelement (5), vorzugsweise über einen Fluidzylinder (5), insbesondere einen Pneumatikzylinder erfolgt.

## Claims

1. A tool for joining components, especially at least two sheets lying on top of each other (B₁, B₂), with a housing (1), in which a primary plunger (2) composed of a punch (9) and a hold-down clamp (7) is mounted such that it can be driven in axial direction (A), a die (3) assigned to the punch (9) and an element feed (4) that can be moved in axial direction (A) relative to the housing (1), via which ancillary joining parts, in particular rivets, can be fed to the primary plunger (2), **characterised in that**, with the aid of a first coupling element (8), the element feed (4) can assume at least one position (I) at least indirectly coupled with the primary plunger (2) and at least one position (II) decoupled from the primary plunger (2), and the element feed (4) can be moved with the primary plunger (2) in axial direction (A) when in the coupled position (I) and remains stationary in the decoupled position (II) when the primary plunger (2) moves relative to the housing (1).

2. The tool according to claim 1, **characterised in that** the first coupling element (8) is a fluid cylinder, especially a pneumatic cylinder.

3. The tool according to one of the preceding claims, **characterised in that** the primary plunger (2) is surrounded by a secondary plunger (6) to which the element feed (4) is attached.

4. The tool according to claim 3, **characterised in that** the secondary plunger (6) can be moved with the primary plunger (2) in axial direction (A).

5. The tool according to claim 3 or 4, **characterised in that** the secondary plunger (6) can be fixed in the housing (1) when the primary plunger (2) is moving in axial direction.

6. The tool according to claim 5, **characterised in that** the secondary plunger (6) can be fixed at least two different axial positions in the housing (1).

7. The tool according to claim 6 or 7, **characterised in that** at least one radial recess or bore (6.1, 6.2) is provided for fixing in the secondary plunger (6).

8. The tool according to claims 2 and 7, **characterised in that** a piston rod (8.1) of the fluid cylinder (8) can be engaged with the recess or bore (6.1, 6.2).

9. The tool according to one of the preceding claims, **characterised in that** the hold-down clamp (7) is arranged coaxially between the punch (9) and the secondary plunger (6), wherein said hold-down clamp can be coupled with and decoupled from the secondary plunger (6).

10. The tool according to claim 9, **characterised in that** the coupling of the hold-down clamp (7) with the secondary plunger (6) is achieved by way of the second coupling element (5), preferably via a fluid cylinder (5), particularly a pneumatic cylinder.

## Revendications

1. Outil pour assembler des composants, en particulier au moins deux tôles (B₁, B₂) superposées à plat, comprenant un boîtier (1) dans lequel un poussoir primaire (2) composé d'un poinçon (9) et d'un serre-flan (7) est monté de manière à pouvoir être entraîné dans direction axiale (A), une matrice (3) associée au poinçon (9) et un dispositif d'alimentation en éléments (4) mobile dans direction axiale (A) par rapport au boîtier (1), par l'intermédiaire duquel des pièces d'assemblage auxiliaires, en particulier des rivets, peuvent être amenées au poussoir primaire (2),
**caractérisé en ce qu'**au moins une position (I), couplée au moins indirectement au poussoir primaire (2), et au moins une position (II), découplée du poussoir primaire (2), peuvent être prises par le dispositif d'alimentation en éléments (4) à l'aide d'au moins un premier élément de couplage (8), et, dans la position couplée (I), le dispositif d'alimentation en éléments (4) peut être déplacé conjointement avec le poussoir primaire (2) dans direction axiale (A), et dans la position découplée (II), il reste stationnaire par rapport au boîtier (1) lors d'un mouvement du poussoir primaire (2).

2. Outil selon la revendication 1,
**caractérisé en ce que** le premier élément de couplage (8) est un vérin à fluide, en particulier un vérin pneumatique.

3. Outil selon l'une des revendications précédentes,
**caractérisé en ce que** le poussoir primaire (2) est entouré d'un poussoir secondaire (6) sur lequel est fixé le dispositif d'alimentation en éléments (4).

4. Outil selon la revendication 3,
**caractérisé en ce que** le poussoir secondaire (6) est mobile dans direction axiale (A) conjointement avec le poussoir primaire (2).

5. Outil selon la revendication 3 ou 4,
**caractérisé en ce que** le poussoir secondaire (6) peut être fixé dans le boîtier (1), alors que le poussoir primaire (2) se déplace dans direction axiale.

6. Outil selon la revendication 5,
**caractérisé en ce que** le poussoir secondaire (6) peut être fixé dans le boîtier (1) dans au moins deux positions axiales différentes.

7. Outil selon la revendication 5 ou 6,
**caractérisé en ce que**, pour la fixation dans le poussoir secondaire (6), il est prévu au moins un creux ou perçage radial (6.1, 6.2).

8. Outil selon les revendications 2 et 7,
**caractérisé en ce qu'**une tige de piston (8.1) du vérin à fluide (8) peut être amenée en prise avec le creux ou perçage (6.1, 6.2).

9. Outil selon l'une des revendications précédentes,
**caractérisé en ce que** le serre-flan (7) est disposé coaxialement entre le poinçon (9) et le poussoir secondaire (6) en pouvant être couplé avec le poussoir secondaire (6) et en être découplé.

10. Outil selon la revendication 9,
**caractérisé en ce que** le couplage du serre-flan (7) avec le poussoir secondaire (6) est effectué par le deuxième élément de couplage (5), de préférence par l'intermédiaire d'un vérin à fluide (5), en particulier d'un vérin pneumatique.
